# EUROPÄISCHE PATENTSCHRIFT

(11) **EP 3 248 688 B1**
(45) Veröffentlichungstag und Bekanntmachung des Hinweises auf die Patenterteilung: **02.05.2018**
(21) Anmeldenummer: 16171760.8
(22) Anmeldetag: 27.05.2016
(51) Int. Cl.: B02C 18/18, B02C 18/14

(54) **MESSER FÜR EINE ZERKLEINERUNGSMASCHINE**
KNIFE FOR A SHREDDING MACHINE
COUTEAU DE BROYEUR

(43) Veröffentlichungstag der Anmeldung: 29.11.2017
(73) Patentinhaber: UNTHA shredding technology GmbH, 5431 Kuchl (AT)
(72) Erfinder: Pischon, Stefan, 5431 Kuchl (AT); Kaindl, Josef, 5440 Golling (AT)
(74) Vertreter: Torggler & Hofinger Patentanwälte

(56) Entgegenhaltungen:
- EP-A1- 2 848 311
- DE-A1-102007 043 687
- US-A1- 2010 084 498

## Beschreibung

Die Erfindung betrifft ein Messer für eine Zerkleinerungsmaschine zum Zerkleinern von Material, mit zwei zueinander parallelen Grundflächen und zumindest drei Seitenflächen, wobei an zumindest einer Grundfläche im Bereich des Zusammentreffens zweier Seitenflächen eine Schneidvorrichtung und ein benachbart dazu ausgebildeter Spanraum vorgesehen sind, und wobei der Spanraum zwischen den zwei zusammentreffenden Seitenflächen verläuft und eine erste Materialaustrittskante an einer der zwei zusammentreffenden Seitenflächen und eine zweite Materialaustrittskante an der anderen der zwei zusammentreffenden Seitenflächen aufweist. Die Erfindung betrifft weiterhin eine Zerkleinerungsmaschine zum Zerkleinern von Material, insbesondere von Wertstoffen, Restholz und Datenträgern, umfassend ein Maschinengestell, wenigstens einen am Maschinengestell drehbar gelagerten Zerkleinerungsrotor und einen Materialaufgaberaum, über welchen das zu zerkleinernde Material dem wenigstens einen Zerkleinerungsrotor zuführbar ist, wobei an dem Zerkleinerungsrotor mehrere erfindungsgemäße Messer angeordnet sind.

Figur 1 zeigt einen relevanten Ausschnitt einer Zerkleinerungsvorrichtung 3 zum Zerkleinern von Material, insbesondere von Wertstoffen, Restholz und Datenträgern. Die Zerkleinerungsmaschine 3 umfasst ein Maschinengestell 28, an welchem ein Zerkleinerungsrotor 29 drehbar gelagert ist.

Das mittels des Zerkleinerungsrotors 29 zu zerkleinernde Material wird der Zerkleinerungsmaschine 3 über einen Materialaufgaberaum 30 zugeführt, wobei der Materialaufgaberaum 30 beispielsweise durch Radlader, Gabelstapler oder Förderbänder manuell beschickt werden kann. Die Zerkleinerungsmaschine 3 umfasst weiterhin eine Zuführvorrichtung 35, welche schwenkbar am Maschinengestell 28 gelagert ist, und mit welcher das zu zerkleinernde Material zum Zerkleinerungsrotor 29 beförderbar ist.

Die Zerkleinerungsmaschine 3 gemäß der in der Figur 1 dargestellten Ausführungsform umfasst eine Wartungsklappe 36, die in den

Materialaufgaberaum 30 hineinschwenkbar ist, wodurch eine Wartungsperson 37 Zugang zum Zerkleinerungsrotor 29 erhält.

Zum Zerkleinern des Materials sind an dem Zerkleinerungsrotor 29 Messer angeordnet, um die es bei der gegenständlichen Erfindung hauptsächlich geht. Diese Messer wirken mit stationären, feststehenden Gegenmessern 38 zusammen, welche in Form von Statormessern oder Abstreifkämmen ausgebildet sein können. Bevorzugt sind die Gegenmesser 38 fest mit dem Maschinengestell 28 verbunden. Zur Herbeiführung einer Relativbewegung zwischen den am Zerkleinerungsrotor 29 angeordneten Messern und den Gegenmessern 38 führt der Zerkleinerungsrotor 29 eine Rotationsbewegung in eine bestimmte Rotationsrichtung 33 um die Drehachse 34 durch. Der Flugkreis der Messer während dieser Drehbewegung ist mit dem Bezugszeichen 32 versehen.

Das zwischen den rotierenden Messern und den feststehenden Gegenmessern zerkleinerte Material wird in weiterer Folge durch eine Siebvorrichtung 31, welche den Zerkleinerungsfaktor nach Maßgabe der Siebgröße bestimmt, ausgetragen und zum Beispiel mittels eines Transportbandes, einer Transportschnecke, eines Kettenförderers oder einer Absauganlage weiter befördert.

Die Figuren 2a-2d zeigen ein Messer 101 gemäß dem Stand der Technik, wie es beispielsweise in der EP 2 848 311 A1 beschrieben ist. Dabei zeigt die Figur 2a eine perspektivische Ansicht, die Figur 2b eine Seitenansicht, bei der man auf die Seitenflächen 109 und 108 blickt, die Figur 2c eine Draufsicht auf die Grundfläche 104 und die Figur 2d eine Draufsicht auf die gegenüberliegende Grundfläche 105. Im Einzelnen ist das Messer 101 im Wesentlichen quaderförmig ausgebildet und umfasst zwei Grundflächen 104 und 105 sowie vier Seitenflächen 106, 107, 108, 109. An der Grundfläche 104 sind im Bereich des Zusammentreffens der zwei Seitenflächen 108 und 109 eine Schneidvorrichtung 110 und ein benachbart dazu ausgebildeter Spanraum 111 vorgesehen. Das Messer 101 ist an der zweiten, gegenüberliegenden Grundfläche 105 entsprechend ausgebildet.

Die Schneidvorrichtungen 110 sind dabei als Schneidspitze ausgebildet. Das von dem Messer 101 bzw. einer Schneidspitze 110 zerkleinerte Material gelangt in den benachbart dazu ausgebildeten Spanraum 111. Dieser Spanraum 111 erstreckt sich jeweils zwischen zwei Seitenflächen 106, 107, 108 bzw. 109 und bildet an jeder der betreffenden Seitenflächen jeweils eine Materialaustrittskante 119 und 120 aus. Diese Materialaustrittskanten 119 und 120 sind identisch ausgebildet. Die Talsohle des Spanraums 111 ist in einer Ebene angeordnet, welche parallel zu den Grundflächen 104 und 105 ausgerichtet ist.

Figur 3 zeigt schematisch einen Zerkleinerungsrotor 29 mit einem daran angeordneten Messer 101 im Zerkleinerungseinsatz. Schematisch ebenfalls dargestellt ist die Siebvorrichtung 31, welche den Zerkleinerungsrotor 29 bereichsweise umgibt.

Das Messer 101 gemäß dem Stand der Technik weist eine Reihe von Nachteilen auf: Dadurch dass die Schneidvorrichtung 110 als Schneidspitze ausgebildet ist, neigt die Schneidvorrichtung 110, insbesondere bei der Zerkleinerung von verunreinigtem Material, das heißt Material, welches Störstoffe aufweist, stark zu Verschleißerscheinungen bzw. dazu, aus- bzw. abzubrechen. Darüber hinaus erfolgt bei der Verarbeitung bzw. Zerkleinerung von festen Materialen (Klumpen, Brocken, Angüssen usw.) keine wirkliche Schnittwirkung. Vielmehr findet ein Reißen statt, wodurch sich das Messer 101 im Wesentlichen nur für die Zerkleinerung von Folien eignet. Betrachtet man die Figur 3, so wird deutlich, dass im Bereich des Lochsiebs 31 bei der Rotation des Messers 101 um die Drehachse 34 des Zerkleinerungsrotors 29 nur eine Punktberührung mit dem Lochsieb 31 erfolgt. Dies hat ebenfalls eine reduzierte Zerkleinerungswirkung zur Folge.

Weiterhin nachteilig ist auch die Tatsache, dass das von der Schneidspitze 110 abgetragene Material in den Spanraum 111 gelangt und aufgrund der Ausbildung des Spanraums 111 am Messer 101 ansteht, wodurch es zu einer Materialaggregation und im schlimmsten Fall zu einer Blockade des Zerkleinerungsrotors 29 kommen kann.

Die DE 10 2007 043 687 zeigt ein Werkzeug für eine Zerkleinerungsvorrichtung, wobei durch eine erste, zweite und eine dritte Schneidkante ein Gegenstand zerkleinert werden kann. Dabei tritt eine Schneidkante entlang ihrer gesamten Länge gleichzeitig in den Gegenstand ein und zerkleinert diesen. Nach Abtrennen eines Teiles des zu zerkleinernden Gegenstandes wird dieser abgetrennte Teil über konkav ausgebildete Arbeitsflächen nach unten hin abgeführt.

Die US 2010 054 498 stellt einen allgemeinen Stand der Technik dar.

Die Aufgabe der vorliegenden Erfindung besteht also darin, ein gegenüber dem Stand der Technik verbessertes Messer für eine Zerkleinerungsmaschine zum Zerkleinern von Material bzw. eine Zerkleinerungsmaschine mit einem solchermaßen verbesserten Messer anzugeben, wobei sich das Messer insbesondere durch eine erhöhte Störunempfindlichkeit und eine optimale Schnittwirkung auch bei festen Materialien und vor allem auch im Bereich der Siebvorrichtung auszeichnet.

Diese Aufgabe wird durch die Merkmale der unabhängigen Ansprüche 1 und 13 gelöst.

Es ist also erfindungsgemäß vorgesehen, dass die Schneidvorrichtung als Schneidkante ausgebildet ist, und der Spanraum derart gegenüber der zumindest einen Grundfläche geneigt ist, dass durch die Schneidvorrichtung zerkleinertes Material bevorzugt in Richtung einer der Seitenflächen beförderbar ist, wobei die erste Materialaustrittskante gegenüber der zweiten Materialaustrittskante - bezogen auf die zumindest eine Grundfläche - stärker abgesenkt ist, sodass der größte Teil des durch die Schneidvorrichtung zerkleinerten Materials aufgrund der Neigung des Spanraumes das Messer an der ersten Materialaustrittskante verlässt.

Dadurch, dass die Schneidvorrichtung als Schneidkante und nicht wie beim Stand der Technik als Schneidspitze ausgebildet ist, werden die Verschleißerscheinungen deutlich reduziert. Außerdem wird durch die Schneidvorrichtung eine tatsächliche Schnittwirkung und nicht eine bloße Reißwirkung an dem zu zerkleinernden Material erzielt. Im Fall des Vorsehens einer Siebvorrichtung bei einer Zerkleinerungsmaschine bilden die Schneidkanten der Messer im Wesentlichen einen Linien- und nicht einen Punktkontakt aus, wodurch ebenfalls die Zerkleinerungswirkung erhöht wird. Insgesamt gesehen wird durch die Maßnahme, dass die Schneid-vorrichtung als Schneidkante ausgebildet ist, die Schnittwirkung und damit der Spanfluss erhöht und gleichzeitig die Störanfälligkeit reduziert.

Gleichzeitig wird dadurch, dass der Spanraum derart gegenüber der zumindest einen Grundfläche geneigt ist, dass durch die Schneidvorrichtung zerkleinertes Material bevorzugt in Richtung einer der Seitenflächen beförderbar ist, dafür gesorgt, dass das im Vergleich zum Stand der Technik in besonders effizienter Weise abgetragene Material auch noch besonders effizient von der Schneidvorrichtung und dem Messer wegbefördert wird, indem es nicht normal an dem Spanfläche des Spanraums ansteht, sondern in eine Vorzugsrichtung, nämlich in Richtung einer der Seitenflächen wegbefördert wird.

Vorteilhafte Ausführungsformen der Erfindung sind in den abhängigen Ansprüchen definiert, wobei durch die in Anspruch 7 definierte Maßnahme die Lebensdauer des Messers signifikant erhöht werden kann. Sind die Schneidvorrichtung und der benachbart dazu ausgebildete Spanraum in einem Bereich des Zusammentreffens zweier Seitenflächen abgenutzt, so muss das Messer nur gedreht und/oder gewendet werden und kann wie ein frisches Messer zum Einsatz kommen. Dieser Vorgang kann so häufig wiederholt werden bis alle am Messer vorgesehenen Schneidvorrichtungen und benachbart dazu ausgebildeten Spanräume abgenutzt sind.

Durch die in Anspruch 10 beschriebenen Maßnahmen, dass das Messer an den zwei Grundflächen im Wesentlichen identisch ausgebildet ist, wobei die Schneidkante und der Spanraum bzw. die Schneidkanten und die Spanräume der zweiten Grundflächen seitenverkehrt zu der Schneidkante und dem Spanraum bzw. den Schneidkanten und den Spanräumen der ersten Grundfläche angeordnet sind, ist es möglich, durch eine entsprechende Montage des Messers an dem Zerkleinerungsrotor auszuwählen, ob der Spanfluss nach links oder rechts gerichtet ist. Insbesondere sind auch Konfigurationen möglich, bei denen zum Beispiel im linken Bereich des Zerkleinerungsrotors das Material nach links und im rechten Bereich des Zerkleinerungsrotors nach rechts befördert wird, wodurch insgesamt ein besonders effizienter Abtransport des zerspanten bzw. zerschnittenen Materials von dem Zerkleinerungsrotor erfolgt.

Weitere Einzelheiten und Vorteile der Erfindung werden anhand der Figurenbeschreibung unter Bezugnahme auf die Zeichnungen im Folgenden näher erläutert. Darin zeigen:
- Fig. 1: einen Ausschnitt einer Zerkleinerungsmaschine,
- Fig. 2a-2d: ein Messer gemäß dem Stand der Technik in einer perspektivischen Ansicht (Fig. 2a), in einer Seitenansicht (Fig. 2b) und in zwei Draufsichten (2c und 2d),
- Fig. 3: das Messer gemäß dem Stand der Technik im Zerkleinerungseinsatz,
- Fig. 4a-4d: ein erfindungsgemäßes Messer in einer ersten bevorzugten Ausführungsform in einer perspektivischen Ansicht (Fig. 4a), in einer Seitenansicht (Fig. 4b) und in zwei Draufsichten (4c und 4d),
- Fig. 5: das Messer gemäß der ersten bevorzugten Ausführungsform im Zerkleinerungseinsatz,
- Fig. 6a, 6b: einen Ausschnitt eines Zerkleinerungsrotor mit daran angeordneten Messern gemäß der ersten bevorzugten Ausführungsform aus zwei verschiedenen Blickrichtungen,
- Fig. 6c, 6d: Details der Vorrichtung zur Halterung der Messer gemäß der ersten bevorzugten Ausführungsform an dem Zerkleinerungsrotor, und
- Fig. 7a, 7b: ein erfindungsgemäßes Messer gemäß einem zweiten bevorzugten Ausführungsform in einer perspektivischen Ansicht (Fig. 7a) und in einer Draufsicht (Fig. 7b).

Die Figuren 1, 2a-2d sowie 3 wurden bereits einleitend beschrieben. Die nachfolgend beschriebenen Ausführungsformen eines erfindungsgemäßen Messers können beispielsweise bei der in der Figur 1 dargestellten Zerkleinerungsmaschine zum Einsatz kommen.

Die Figuren 4a bis 4d zeigen ein erstes bevorzugtes Ausführungsbeispiel eines erfindungsgemäßen Messers 1 für eine Zerkleinerungsmaschine 3 zum Zerkleinern von Material.

Das Messer 1 weist zwei Grundflächen 4 und 5 auf, die voneinander beabstandet sind. Der Abstand 44 kann beispielsweise 20 mm betragen. In dem dargestellten Fall haben die Grundflächen 4 und 5 eine im Wesentlichen viereckige, genauer gesagte quadratische, Gestalt mit einer Kantenlänge 43 von beispielsweise 40 mm. Es sind aber auch Ausführungsformen mit beispielsweise dreieckigen Grundflächen denkbar.

Das Messer 1 weist weiterhin vier Seitenflächen 6, 7, 8 und 9 auf, welche die beiden Grundflächen 4 und 5 miteinander verbinden. An der Grundfläche 4 sind im Bereich des Zusammentreffens der Seitenflächen 6 und 7 sowie im Bereich des Zusammentreffens der Seitenflächen 8 und 9 jeweils eine Schneidvorrichtung 10 und ein benachbart dazu ausgebildeter Spanraum 11 vorgesehen. Entsprechend sind an der gegenüberliegenden Grundfläche 5 im Bereich des Zusammentreffens der Seitenflächen 7 und 8 und 9 und 6 jeweils eine Schneidvorrichtung 10 und ein benachbart dazu ausgebildeter Spanraum 11 vorgesehen. Das bedeutet, dass das Messer 1 an den beiden Grundflächen 4 und 5 also im Wesentlichen identisch ausgebildet ist - was die relative Anordnung der Schneidvorrichtungen 10 und der Spanräume 11 betrifft. Allerdings sind die Schneidkanten 10 und die Spanräume 11 der zweiten Grundfläche 5 um 90° gedreht zu den Schleifkanten 10 und den Spanräumen 11 der ersten Grundfläche 4 angeordnet.

Ein weiterer Unterschied besteht darin, dass die Schneidkanten 10 und die Spanräume 11 der zweiten Grundfläche seitenverkehrt zu den Schneidkanten 10 und den Spanräumen 11 der ersten Grundfläche 4 angeordnet sind, was man aus dem direkten Vergleich der Figuren 4c und 4d erkennen kann.

Die Schneidvorrichtungen 10 sind jeweils als Schneidkante ausgebildet, wobei die Schneidkante 10 eine Breite von 5-9 mm, vorzugsweise 7 mm aufweist.

Die Schneidkanten 10 sind weiterhin jeweils an zwischen den zwei zusammentreffenden Seitenflächen 6, 7, 8 bzw. 9 angeordneten Eckflächen 15 ausgebildet, wobei die Eckflächen 15 in dem der Schneidkante 10 gegenüberliegenden und an die andere Grundfläche 4 bzw. 5 angrenzenden Bereich eine Abflachung 16 zur Vermeidung eines Kontakts mit dem zu zerkleinernden Material aufweist. Wie aus der Figur 4c hervorgeht, weisen die Eckflächen 15 im Wesentlichen einen Winkel 17 von 45° zu den zwei zusammentreffenden Seitenflächen 6, 7, 8 bzw. 9 auf.

Dadurch, dass das Messer 1 insgesamt vier an einer Grundfläche 4 bzw. 5 im Bereich des Zusammentreffens zweier Seitenflächen 6, 7, 8 bzw. 9 angeordnete Schneidvorrichtungen 10 und benachbart dazu ausgebildete Spanräume 11 aufweist, ist das Messer 1 vierfach verwendbar ist. Beispielsweise könnte man das Messer 1 in der folgenden Reihenfolge verwenden: Zunächst wird die Schneidkante 10, welche zwischen den Seitenflächen 6 und 7 angeordnet ist, verwendet. Anschließend wir das Messer 1 um eine im Wesentlichen normal zu den Grundflächen 4 und 5 ausgerichtete Mittelachse 22 um 180° gedreht, sodass die Schneidkante 10, welche zwischen den Seitenflächen 8 und 9 angeordnet ist, zum Einsatz kommt. Anschließend wird das Messer 1 um eine im Wesentlichen parallel zu den beiden Grundflächen 4 und 5 ausgerichtete Mittelachse 23 um 180° gedreht und gleichzeitig eine Drehung um 90° um die Mittelachse 22 vorgenommen. Dann würde entweder - je nach Drehrichtung um die Mittelachse 22 - die Schneidkante 10, welche zwischen den Seitenflächen 9 und 6 oder die Schneidkante 10, welche zwischen den Seitenflächen 7 und 8 angeordnet ist, zum Einsatz kommen. Die jeweils andere Schneidkante 10 kommt dann bei der vierten Verwendung zum Einsatz. Die Abflachungen 16 dienen dabei dazu, sicher zu stellen, dass das Messer 1 jeweils nur im Bereich der jeweils aktiven Schneidkante 10 und nicht im Bereich der benachbarten Eckflächen 15 abgenutzt wird.

Dadurch, dass die Schneidvorrichtung 10 als Schneidkante mit einer bestimmten Breite 13 ausgebildet ist und nicht wie beim Stand der Technik als Schneidspitze erhöht sich die Lebensdauer der Schneidvorrichtung 10, da eine Schneidkante 10 weniger leicht abbricht, als eine punktförmige Schneidspitze. Außerdem erhöht sich die Zerkleinerungswirkung, da das Messer 1 das zu zerkleinernde Material über einen größeren Bereich, der im Wesentlichen durch die Breite 13 der Schneidkante 10 vorgegeben ist, kontaktiert. Die Ausbildung der Schneidvorrichtung 10 als Schneidkante hat also zwei wesentliche Vorteile gegenüber dem Stand der Technik: zum einen wird die Lebensdauer der Schneidvorrichtung 10 erhöht und zum anderen liegt eine verbesserte Schnittwirkung vor.

Die Spanräume 11, welche benachbart zu den Schneidvorrichtungen 10 angeordnet sind, sind derart gegenüber den Grundflächen 4 und 5 geneigt, dass durch die Schneidvorrichtungen 10 zerkleinertes Material bevorzugt in Richtung 12 einer der Seitenflächen 6, 7, 8 bzw. 9 beförderbar ist. Im Falle des Spanraums 11, welcher zwischen den Seitenflächen 6 und 7 angeordnet ist, wird das durch die Schneidvorrichtung 10 zerkleinerte Material bevorzugt in Richtung 12 der Seitenfläche 6 befördert. Im Falle des zwischen den Seitenflächen 8 und 9 angeordneten Spanraums 11 wird das zerkleinerte Material bevorzugt in Richtung 12 der Seitenfläche 8 befördert.

Wie insbesondere aus der Figur 4b hervorgeht, ist die Schneidkante 10 in dieselbe Richtung 14 wie der Spanraum 11 geneigt. Der Spanraum 11 ist weiterhin als ein sich in die bevorzugte Materialbeförderungsrichtung 12 verbreiternder Kanal ausgebildet. Außerdem ist der Spanraum 11 konkav, also bezogen auf die jeweilige Grundfläche 4 bzw. 5 nach innen gewölbt ausgebildet. Die mit dem von der Schneidvorrichtung 10 zerkleinerten Material in Kontakt stehende Spanfläche 18 kann dabei zylindrisch, konisch oder sphärisch ausgebildet sein, das heißt Teil einer Zylinder-, einer Konus- oder einer Kugelfläche darstellen. Und schließlich kann festgestellt werden, dass der Spanraum 11 im Querschnitt zumindest bereichsweise bogenförmig ausgebildet ist. All diese Maßnahmen verbessern den Materialfluss in die bevorzugte Materialbeförderungsrichtung 12.

Wie bereits ausgeführt, verlaufen die Spanräume 11 jeweils zwischen zwei zusammentreffenden Seitenflächen 6, 7, 8 bzw. 9. Die Spanräume 11 definieren dabei eine erste Materialaustrittskante 19 an einer der zwei zusammentreffenden Seitenflächen 6, 7, 8 bzw. 9 und eine zweite Materialaustrittskante 20 an der anderen der zwei zusammentreffenden Seitenflächen 6, 7, 8 bzw. 9. Die erste Materialaustrittskante 19 ist dabei gegenüber der zweiten Materialaustrittskante 20 - bezogen auf die zumindest eine Grundfläche 4 bzw. 5 - stärker abgesenkt. Über die Materialaustrittskanten 19 und 20 kann das von der Schneidvorrichtung 10 zerkleinerte Material das Messer 1 an den Seitenflächen 6, 7, 8 bzw. 9 verlassen, wobei der größte Teil des zerkleinerten Materials dabei aufgrund der Neigung des Spanraums 11 das Messer 1 an der ersten Materialaustrittskante 19 verlässt. Die beiden Materialaustrittskanten 19 und 20 sind zumindest bereichsweise bogenförmig ausgebildet. Die erste Materialaustrittskante 19 weist darüber hinaus eine stärkere Krümmung als die zweite Materialaustrittskante 20 auf, wie beispielsweise anhand der Figur 4b erkennbar ist.

Die theoretische Achse 21 der konkaven Spanräume 11, welche im Wesentlichen der Mittelachse entspricht, schließt zum einen zu der Mittelachse 22 und zum anderen zu der Mittelachse 23 des Messers 1 einen spitzen Winkel 24 bzw. 25 ein.

Das Messer 1 weist eine zentrale Durchführung 26 zur Anbindung des Messers 1 an einen Messerhalter 27 (vergleiche auch die nachfolgenden Figuren) auf. Die Durchführung 26 kann dabei mit einem Gewinde versehen sein, welches entweder direkt in das Messer 1 eingeschnitten ist oder an einer Gewindebuchse angeordnet ist, welche in das Messer 1 gesteckt ist. Der Durchmesser 45 der Durchführung 26 beträgt beispielsweise 18 mm.

Die beiden Grundflächen 4 und 5 sind bereichsweise als Abstützfläche zur Abstützung des Messers 1 an einem Messerhalter 27 ausgebildet. Das bedeutet, dass sich das Messer 1 im an einem Messerhalter 27 montierten Zustand über diese Abstützfläche an dem Messerhalter 27 abstützt.

Figur 5 zeigt einen Ausschnitt eines Zerkleinerungsrotors 29 mit einem daran angeordneten Messer 1, wobei das Messer 1 derart relativ zum Zerkleinerungsrotor 29 ausgerichtet ist, dass eine der am Messer 1 vorgesehenen Schneidkanten 10 vom Zerkleinerungsrotor 29 absteht und bei einer Rotation des Zerkleinerungsrotors 29 in Kontakt mit dem zu zerkleinernden Material tritt. In der Figur 5 schematisch eingezeichnet ist ebenfalls ein Teil der Siebvorrichtung 31. Durch diese Darstellung wird deutlich, dass die Schneidkante 10 des Messers 1 im Wesentlichen einen Linienkontakt zur Siebvorrichtung 31 ausbildet, wodurch die Schnittwirkung erheblich erhöht wird. Im dargestellten Fall wird das zerkleinerte Material bevorzugt in die Richtung 12 nach links vom Messer 1 wegbefördert.

Zur Montage der Messer 1 an dem Zerkleinerungsrotor 29 (vergleiche Figuren 6a-6d) wird das Messer 1 mit Hilfe einer Schraube 39, welche in eine Einschraubbuchse 40 eingreift, befestigt. Zur Realisierung einer Verdrehsicherung ist ein einerseits am Messerhalter 27 und andererseits an der Einschraubbuchse 40 formschlüssig gehaltener Bolzen 41 vorgesehen. Zur formschlüssigen Halterung des Bolzens 41 in der Einschraubbuchse 40 ist eine im Wesentlichen U-förmiger Ausnehmung 42 vorgesehen.

Wie aus den Figuren 6a und 6b hervorgeht, sind die Messer 1 spiralförmig an dem Zerkleinerungsrotor 29 angeordnet.

Die Figuren 7a und 7b zeigen ein zweites bevorzugtes Ausführungsbeispiel eines erfindungsgemäßen Messers 2. Im Vergleich zu dem ersten Ausführungsbeispiel weist das Messer 2 nur an einer Grundfläche 4 Schneidkanten 10 bzw. benachbart dazu angeordnete Spanräume 11 auf. Die gegenüberliegende Grundfläche 5 ist eben ausgebildet. Das bedeutet, dass das Messer 2 immer über die Grundfläche 5 an einem Messerhalter 27 abgestützt wird. Die ebenen Teile der Grundfläche 4 können, da sie eben nicht als Abstützfläche herangezogen werden, zugunsten der Spanräume 11 reduziert werden. Der Materialfluss in Richtung der bevorzugten Materialbeförderungsrichtung 12 kann dadurch noch weiter gesteigert werden. Das Messer 2 ist zweifach verwendbar.

## Patentansprüche

1. Messer (1, 2) für eine Zerkleinerungsmaschine (3) zum Zerkleinern von Material, mit zwei zueinander parallelen Grundflächen (4, 5) und zumindest drei Seitenflächen (6, 7, 8, 9), wobei an zumindest einer Grundfläche (4, 5) im Bereich des Zusammentreffens zweier Seitenflächen (6, 7, 8, 9) eine Schneidvorrichtung (10) und ein benachbart dazu ausgebildeter Spanraum (11) vorgesehen sind, und wobei der Spanraum (11) zwischen den zwei zusammentreffenden Seitenflächen (6, 7, 8, 9) verläuft und eine erste Materialaustrittskante (19) an einer der zwei zusammentreffenden Seitenflächen (6, 7, 8, 9) und eine zweite Materialaustrittskante (20) an der anderen der zwei zusammentreffenden Seitenflächen (6, 7, 8, 9) aufweist, wobei die Schneidvorrichtung (10) als Schneidkante ausgebildet ist, **dadurch gekennzeichnet, dass** der Spanraum (11) derart gegenüber der zumindest einen Grundfläche (4, 5) geneigt ist, dass durch die Schneidvorrichtung (10) zerkleinertes Material bevorzugt in Richtung (12) einer der Seitenflächen (6, 7, 8, 9) beförderbar ist, wobei die erste Materialaustrittskante (19) gegenüber der zweiten Materialaustrittskante (20) - bezogen auf die zumindest eine Grundfläche (4, 5) - stärker abgesenkt ist, sodass der größte Teil des durch die Schneidvorrichtung zerkleinerten Materials aufgrund der Neigung des Spanraumes (11) das Messer (1) an der ersten Materialaustrittskante (19) verlässt.

2. Messer (1, 2) nach Anspruch 1, wobei der Spanraum (11) ausschließlich zwischen den zwei zusammentreffenden Seitenflächen (6, 7, 8, 9) verläuft.

3. Messer (1, 2) nach Anspruch 1 oder 2, wobei die Schneidkante (10) eine Breite (13) von 5 bis 9 mm, vorzugsweise 7 mm, aufweist, und/oder gegenüber der zumindest einen Grundfläche (4, 5) in dieselbe Richtung (14) wie der Spanraum (11) geneigt ist.

4. Messer (1, 2) nach einem der Ansprüche 1 bis 3, wobei die Schneidkante (10) an einer zwischen den zwei zusammentreffenden Seitenflächen (6, 7, 8, 9) angeordneten Eckfläche (15) ausgebildet ist, vorzugsweise wobei die Eckfläche (15)
- in dem der Schneidkante (10) gegenüber liegenden und an die andere Grundfläche (4, 5) angrenzenden Bereich eine Abflachung (16) zur Vermeidung eines Kontakts mit dem zu zerkleinernden Material aufweist, und/oder
- im Wesentlichen einen Winkel (17) von 45° zu den zwei zusammentreffenden Seitenflächen (6, 7, 8, 9) einschließt.

5. Messer (1, 2) nach einem der Ansprüche 1 bis 4, wobei der Spanraum (11)
- als ein sich in die bevorzugte Materialbeförderungsrichtung (12) verbreiternder Kanal ausgebildet ist, und/oder
- konkav ausgebildet ist, und/oder
- eine mit dem von der Schneidvorrichtung (10) zerkleinerten Material in Kontakt stehende Spanfläche (18) aufweist, die zylindrisch, konisch oder sphärisch ausgebildet ist, und/oder
- im Querschnitt zumindest bereichsweise bogenförmig ausgebildet ist.

6. Messer (1, 2) nach einem der vorangegangenen Ansprüche wobei die beiden Materialaustrittskanten (19, 20) zumindest bereichsweise bogenförmig ausgebildet sind, besonders bevorzugt wobei die erste Materialaustrittskante (19) eine stärke Krümmung als die zweite Materialaustrittskante (20) aufweist.

7. Messer (1, 2) nach einem der Ansprüche 1 bis 6, wobei der Spanraum (11) eine Mittelachse (21) aufweist, welche zu einer im Wesentlichen normal zu den zwei Grundflächen (4, 5) ausgerichteten Mittelachse (22) des Messers (1, 2) und/oder zu einer im Wesentlichen parallel zu den zwei Grundflächen (4, 5) ausgerichteten Mittelachse (23) des Messers (1, 2) einen spitzen Winkel (24, 25) einschließt.

8. Messer (1, 2) nach einem der Ansprüche 1 bis 7, wobei das Messer (1, 2) mehr als eine, vorzugsweise zwei oder vier, an einer Grundfläche (4, 5) im Bereich des Zusammentreffens zweier Seitenflächen (6, 7, 8, 9) angeordnete Schneidvorrichtungen (10) und benachbart dazu ausgebildete Spanräume (11) aufweist, so dass das Messer (1, 2) mehrfach, vorzugsweise zweifach oder vierfach, verwendbar ist.

9. Messer (1, 2) nach einem der Ansprüche 1 bis 8, wobei an der zumindest einen Grundfläche (4, 5) in einem zweiten Bereich des Zusammentreffens zweier Seitenflächen (6, 7, 8, 9) eine Schneidvorrichtung (10) und ein benachbart dazu ausgebildeter Spanraum (11) vorgesehen sind.

10. Messer (1, 2) nach Anspruch 9, wobei die Schneidvorrichtung (10) und der Spanraum (11) des zweiten Bereichs im Wesentlichen identisch zu der Schneidvorrichtung (10) und dem Spanraum (11) des ersten Bereichs ausgebildet sind, vorzugsweise wobei die Schneidvorrichtung (10) und der Spanraum (11) des zweiten Bereichs im Wesentlichen punktsymmetrisch zu der Schneidvorrichtung (10) und dem Spanraum (11) des ersten Bereichs an der zumindest einen Grundfläche (4, 5) angeordnet ist.

11. Messer (1, 2) nach einem der Ansprüche 1 bis 10, wobei das Messer (1, 2) an den zwei Grundflächen (4, 5) im Wesentlichen identisch ausgebildet ist, vorzugweise wobei die Schneidkante (10) und der Spanraum (11) bzw. die Schneidkanten (10) und die Spanräume (11) der zweiten Grundfläche (4, 5) seitenverkehrt und/oder um 90° gedreht zu der Schneidkante (10) und dem Spanraum (11) bzw. den Schneidkanten (10) und den Spanräumen (11) der ersten Grundfläche (4, 5) angeordnet sind.

12. Messer (1, 2) nach einem der Ansprüche 1 bis 11, wobei
- das Messer (1, 2) im Wesentlichen quaderförmig ausgebildet ist, und/oder
- das Messer (1, 2) eine zentrale Durchführung (26), vorzugsweise mit einem Gewinde, zur Anbindung des Messers (1, 2) an einen Messerhalter (27) aufweist, und/oder
- das zumindest eine der zwei Grundflächen (4, 5) zumindest bereichsweise als Abstützfläche zur Abstützung des Messers (1, 2) an einem Messerhalter (27) ausgebildet ist.

13. Zerkleinerungsmaschine (3) zum Zerkleinern von Material, insbesondere von Wertstoffen, Restholz und Datenträgern, umfassend ein Maschinengestell (28), wenigstens einen am Maschinengestell (28) drehbar gelagerten Zerkleinerungsrotor (29) und einen Materialaufgaberaum (30), über welchen das zu zerkleinernde Material dem wenigstens einen Zerkleinerungsrotor (29) zuführbar ist, **dadurch gekennzeichnet, dass** an dem Zerkleinerungsrotor (29) mehrere Messer (1, 2) nach einem der Ansprüche 1 bis 12 angeordnet sind.

14. Zerkleinerungsmaschine (3) nach Anspruch 13, wobei die Messer (1, 2) über Messerhalter (27) mit dem wenigstens einen Zerkleinerungsrotor (29) verbunden sind.

15. Zerkleinerungsmaschine (3) nach Anspruch 13 oder 14, wobei die Zerkleinerungsmaschine (3) eine Siebvorrichtung (31) umfasst, welche den wenigstens einen Zerkleinerungsrotor (29) bereichsweise umgibt und über welche das zerkleinerte Material die Zerkleinerungsmaschine (3) verlassen kann, und wobei die während des Zerkleinerungsvorgangs aktiven Schneidkanten (10) der Messer (1, 2) im Wesentlichen einen Linienkontakt zur Siebvorrichtung (31) ausbilden.

## Claims

1. A blade (1, 2) for a comminuting machine (3) for comminuting material, comprising two mutually parallel base surfaces (4, 5) and at least three lateral surfaces (6, 7, 8, 9), wherein provided at at least one base surface (4, 5) in the region where two lateral surfaces (6, 7, 8) meet is a cutting device (10) and a chip space (11) adjacent thereto, and wherein the chip space (11) extends between the two meeting lateral surfaces (6, 7, 8, 9) and has a first material outlet edge (19) at one of the two meeting lateral surfaces (6, 7, 8, 9) and a second material outlet edge (20) at the other of the two meeting lateral surfaces (6, 7, 8, 9), wherein the cutting device (10) is in the form of a cutting edge, **characterised in that** the chip space (11) is inclined with respect to the at least one base surface (4, 5) in such a way that material comminuted by the cutting device (10) can preferably be conveyed in the direction (12) of one of the lateral surfaces (6, 7, 8), wherein the first material outlet edge (19) is recessed more greatly than the second material outlet edge (20) - with respect to the at least one base surface (4, 5) - so that the greatest part of the material comminuted by the cutting device leaves the blade (1) at the first material outlet edge (19) by virtue of the inclination of the chip space (11).

2. A blade (1, 2) according to claim 1 wherein the chip space (11) extends exclusively between the two meeting lateral surfaces (6, 7, 8, 9).

3. A blade (1, 2) according to claim 1 or claim 2 wherein the cutting edge (10) is of a width (13) of 5 to 9 mm, preferably 7 mm, and/or is inclined with respect to the at least one base surface (4, 5) in the same direction as the chip space (11).

4. A blade (1, 2) according to one of claims 1 to 3 wherein the cutting edge (10) is formed at a corner surface (15) arranged between the two meeting lateral surfaces (6, 7, 8, 9), preferably wherein the corner surface (15)
- has a flattened portion (16) to avoid contact with the material to be comminuted in the region which is opposite to the cutting edge (10) and which adjoins the other base surface (4, 5), and/or
- includes substantially an angle (17) of 45° relative to the two meeting side surfaces (6, 7, 8, 9).

5. A blade (1, 2) according to one of claims 1 to 4 wherein the chip space (11)
- is in the form of a passage widening in the preferred material conveying direction (12), and/or
- is of a concave configuration, and/or
- has a chip face (18) which is in contact with the material comminuted by the cutting device (10) and which is of a cylindrical, conical or spherical configuration, and/or
- is at least region-wise of an arcuate configuration in cross-section.

6. A blade (1, 2) according to one of the preceding claims wherein the two material outlet edges (19, 20) are at least region-wise of an arcuate configuration, particularly preferably wherein the first material outlet edge (19) is of a greater curvature than the second material outlet edge (20).

7. A blade (1, 2) according to one of claims 1 to 6 wherein the chip space (11) has a central axis (21) which includes an acute angle (24, 25) relative to a central axis (22) of the blade (1, 2), that is oriented substantially normal to the two base surfaces (4, 5), and/or relative to a central axis (23) of the blade (1, 2), that is oriented substantially parallel to the two base surfaces (4, 5).

8. A blade (1, 2) according to one of claims 1 to 7 wherein the blade (1, 2) has more than one and preferably two or four cutting devices (10) arranged at a base surface (4, 5) in the region where two lateral surfaces (6, 7, 8, 9) meet and chip spaces (11) which are formed adjacent thereto so that the blade (1, 2) can be used a plurality of times, preferably twice or four times.

9. A blade (1, 2) according to one of claims 1 to 8 wherein provided at the at least one base surface (4, 5) in the second region where two side surfaces (6, 7, 8, 9) meet is a cutting device (10) and a chip space (11) formed adjacent thereto.

10. A blade (1, 2) according to claim 9 wherein the cutting device (10) and the chip space (11) of the second region are substantially identical to the cutting device (10) and the chip space (11) of the first region, preferably wherein the cutting device (10) and the chip space (11) of the second region are of a substantially point-symmetrical configuration relative to the cutting device (10) and the chip space (11) of the first region at the at least one base surface (4, 5).

11. A blade (1, 2) according to one of claims 1 to 10 wherein the blade (1, 2) is substantially identical at the two base surfaces (4, 5), preferably wherein the cutting edge (10) and the chip space (11) or the cutting edges (10) and the chip spaces (11) of the second base surface (4, 5) are arranged in a laterally reversed relationship and/or turned through 90° relative to the cutting edge (10) and the chip space (11) or the cutting edges (10) and the chip spaces (11) of the first base surface (4, 5).

12. A blade (1, 2) according to one of claims 1 to 11 wherein
- the blade (1, 2) is of a substantially cuboidal configuration, and/or
- the blade (1, 2) has a central through opening (26), preferably with a thread for connecting the blade (1, 2) to a blade holder (27), and/or
- the at least one of the two bases surfaces (4, 5) is at least region-wise in the form of support surface for supporting the blade (1, 2) at a blade holder (27).

13. A comminuting machine (3) for comminuting material, in particular recyclable materials, waste wood and data carriers, including a machine frame (28), at least one comminuting rotor (29) mounted rotatably to the machine frame (28), and a material feed space (30) by way of which the material to be comminuted can be fed to the at least one comminuting rotor (29), **characterised in that** a plurality of blades (1, 2) according to one of claims 1 to 12 are arranged on the comminuting rotor (29).

14. A comminuting machine (3) according to claim 13 wherein the blades (1, 2) are connected to the at least one comminuting rotor (29) by way of blade holders (27).

15. A comminuting machine (3) according to claim 13 or claim 14 wherein the comminuting machine (3) includes a sift device (31) which region-wise surrounds the at least one comminuting rotor (29) and by way of which the comminuted material can leave the comminuting machine (3), and wherein the cutting edges (10) of the blades (1, 2), that are active during the comminuting operation, substantially provide line contact with the sift device (31).

## Revendications

1. Couteau (1, 2) pour un broyeur (3) destiné au broyage de matériau, avec deux surfaces de base (4, 5) parallèles entre elles et au moins trois surfaces latérales (6, 7, 8, 9), un dispositif de coupe (10) et un espace d'évacuation de copeaux (11) formé au voisinage de ce dispositif étant prévus sur au moins une surface de base (4, 5) dans la zone de la rencontre de deux surfaces latérales (6, 7, 8, 9), et l'espace d'évacuation de copeaux (11) s'étendant entre les deux surfaces latérales (6, 7, 8, 9) qui se rencontrent, et présentant une première arête de sortie de matériau (19) sur une des deux surfaces latérales (6, 7, 8, 9) qui se rencontrent et une deuxième arête de sortie de matériau (20) sur l'autre des deux surfaces latérales (6, 7, 8, 9) qui se rencontrent,
le dispositif de coupe (10) étant formé en tant qu'arête de coupe, **caractérisé en ce que**
l'espace d'évacuation de copeaux (11) est incliné par rapport à l'au moins une surface de base (4, 5) de telle sorte que le matériau broyé par le dispositif de coupe (10) peut être transporté de préférence dans la direction (12) d'une des surfaces latérales (6, 7, 8, 9), la première arête de sortie de matériau (19) étant, par rapport à la deuxième arête de sortie de matériau (20) - rapporté à l'au moins une surface de base (4, 5) - abaissée plus fortement de telle sorte que la majeure partie du matériau broyé par le dispositif de coupe quitte le couteau (1) au niveau de la première arête de sortie de matériau (19) du fait de l'inclinaison de l'espace d'évacuation de copeaux (11).

2. Couteau (1, 2) selon la revendication 1, l'espace d'évacuation de copeaux (11) s'étendant exclusivement entre les deux surfaces latérales (6, 7, 8, 9) qui se rencontrent.

3. Couteau (1, 2) selon la revendication 1 ou 2, l'arête de coupe (10) présentant une largeur (13) de 5 à 9 mm, de préférence 7 mm, et/ou étant inclinée dans la même direction (14) que l'espace d'évacuation de copeaux (11) par rapport à l'au moins une surface de base (4, 5).

4. Couteau (1, 2) selon l'une des revendications 1 à 3, l'arête de coupe (10) étant formée sur une surface d'angle (15) disposée entre les deux surfaces latérales (6, 7, 8, 9) qui se rencontrent, la surface d'angle (15)
- présentant de préférence, dans la zone située en face de l'arête de coupe (10) et adjacente à l'autre surface de base (4, 5), un méplat (16) destiné à éviter un contact avec le matériau à broyer, et/ou
- formant de préférence essentiellement un angle (17) de 45° avec les deux surfaces latérales (6, 7, 8, 9) qui se rencontrent.

5. Couteau (1, 2) selon l'une des revendications 1 à 4, l'espace d'évacuation de copeaux (11)
- étant formé en tant que canal s'élargissant dans la direction (12) préférée de transport de matériau, et/ou
- étant formé de façon concave, et/ou
- présentant une face d'attaque (18) qui est en contact avec le matériau broyé par le dispositif de coupe (10) et qui est formée de façon cylindrique, conique ou sphérique, et/ou
- étant, en section transversale, formé au moins par endroits en forme d'arc.

6. Couteau (1, 2) selon l'une des revendications précédentes, les deux arêtes de sortie de matériau (19, 20) étant formées au moins par endroits en forme d'arc, la première arête de sortie de matériau (19) présentant de façon particulièrement préférée une courbure plus importante que la deuxième arête de sortie de matériau (20).

7. Couteau (1, 2) selon l'une des revendications 1 à 6, l'espace d'évacuation de copeaux (11) présentant un axe central (21) qui forme un angle aigu (24, 25) avec un axe central (22) du couteau (1, 2) qui est orienté essentiellement à angle droit par rapport aux deux surfaces de base (4, 5), et/ou avec un axe central (23) du couteau (1, 2) qui est orienté essentiellement parallèlement aux deux surfaces de base (4, 5).

8. Couteau (1, 2) selon l'une des revendications 1 à 7, le couteau (1, 2) présentant plus d'un, de préférence deux ou quatre dispositifs de coupe (10) disposés sur une surface de base (4, 5) dans la zone de la rencontre de deux surfaces latérales (6, 7, 8, 9), et des espaces d'évacuation de copeaux (11) formés au voisinage de ces surfaces, de telle sorte que le couteau (1, 2) peut être utilisé plusieurs fois, de préférence deux ou quatre fois.

9. Couteau (1, 2) selon l'une des revendications 1 à 8, un dispositif de coupe (10) et un espace d'évacuation de copeaux (11) situé au voisinage de ce dispositif étant prévus sur l'au moins une surface de base (4, 5) dans une deuxième zone de la rencontre de deux surfaces latérales (6, 7, 8, 9).

10. Couteau (1, 2) selon la revendication 9, le dispositif de coupe (10) et l'espace d'évacuation de copeaux (11) de la deuxième zone étant formés essentiellement de façon identique au dispositif de coupe (10) et à l'espace d'évacuation de copeaux (11) de la première zone, le dispositif de coupe (10) et l'espace d'évacuation de copeaux (11) de la deuxième zone étant de préférence disposés en symétrie ponctuelle par rapport au dispositif de coupe (10) et à l'espace d'évacuation de copeaux (11) de la première zone sur l'au moins une surface de base (4, 5).

11. Couteau (1, 2) selon l'une des revendications 1 à 10, le couteau (1, 2) étant formé de façon essentiellement identique sur les deux surfaces de base (4, 5), l'arête de coupe (10) et l'espace d'évacuation de copeaux (11) ou respectivement les arêtes de coupe (10) et les espaces d'évacuation de copeaux (11) de la deuxième surface de base (4, 5) étant de préférence disposés de façon inversée latéralement et/ou de façon tournée de 90° par rapport à l'arête de coupe (10) et à l'espace d'évacuation de copeaux (11) ou respectivement par rapport aux arêtes de coupe (10) et aux espaces d'évacuation de copeaux (11) de la première surface de base (4, 5).

12. Couteau (1, 2) selon l'une des revendications 1 à 11,
- le couteau (1, 2) étant de préférence formé de façon parallélépipédique, et/ou
- le couteau (1, 2) présentant une traversée (26) centrale, de préférence avec un filetage, destinée à relier le couteau (1, 2) à un porte-couteau (27), et/ou
- l'au moins des deux surfaces de base (4, 5) étant formée au moins par endroits en tant que surface d'appui destinée à soutenir le couteau (1, 2) sur un porte-couteau (27).

13. Broyeur (3) destiné au broyage de matériau, en particulier de matières recyclables, de résidus de bois et de supports de données, comprenant un bâti de machine (28), au moins un rotor de broyage (29) supporté en rotation sur le bâti de machine (28) et un espace d'alimentation en matériau (30) par le biais duquel le matériau à broyer peut être acheminé à l'au moins un rotor de broyage (29), **caractérisé en ce que** plusieurs couteaux (1, 2) selon l'une des revendications 1 à 12 sont disposés sur le rotor de broyage (29).

14. Broyeur (3) selon la revendication 13, les couteaux (1, 2) étant raccordés à l'au moins un rotor de broyage (29) par le biais de porte-couteaux (27).

15. Broyeur (3) selon la revendication 13 ou 14, le broyeur (3) comprenant un dispositif de criblage (31) qui entoure par endroits le rotor de broyage (29) au moins au nombre de un et par le biais duquel le matériau broyé peut quitter le broyeur (3), et les arêtes de coupe (10) des couteaux (1, 2) actives pendant le processus de broyage formant essentiellement un contact linéaire avec le dispositif de criblage (31).
